# EUROPÄISCHE PATENTSCHRIFT

(11) **EP 0 052 359 B1**
(45) Veröffentlichungstag und Bekanntmachung des Hinweises auf die Patenterteilung: **20.01.1988**
(21) Anmeldenummer: 81109682.5
(22) Anmeldetag: 13.11.1981
(51) Int. Cl.: B30B 5/06, B27N 3/24

(54) **Kontinuierlich arbeitende Presse**
Continuously operating press
Presse fonctionnant en continu

(30) Priorität: 14.11.1980 DE 8030533 U; 26.05.1981 DE 8115711 U
(43) Veröffentlichungstag der Anmeldung: 26.05.1982
(73) Patentinhaber: Constructiewerkhuizen De Mets N.V., B-8701 Izegem/Kachtem (BE)
(72) Erfinder:
(74) Vertreter: Säger, Manfred, Dipl.-Ing.

(56) Entgegenhaltungen:
- DE-A- 1 704 839
- DE-A- 1 938 280
- DE-A- 2 224 977
- DE-A- 2 330 306
- DE-A- 2 511 878
- US-A- 3 215 065
- US-A- 4 064 299

## Beschreibung

Die Erfindung betrifft eine Presse nach dem Oberbegriff des Hauptanspruchs. Eine solche Presse ist aus der US-A-3 215 065 bekannt.

Eine kontinuierliche Presse ist bekannt (DE-OS 2511 878), bei welcher das Band mittels einer Walze großen Durchmessers in Preßspalt umgelenkt wird. Diese Presse kann als Vor- oder als Fertigpresse ausgebildet sein. Das Band ist von der Walze großen Durchmessers zu einer Umlenkwalze gespannt. In diesem Bereich ist auf der Rückseite des Bandes zu dessen Abstützung ein Widerlager vorgesehen, welches zusätzlich mit einer Gleitfolie versehen sein kann, wobei zur Verringerung der Reibung zusätzlich zwischen dem Band und der Gleitfolie ein Gleitmittel durch pfeilförmige Rillen zu- und abgeführt wird. Nachdem sich diese Gleitfolie im Vorpreßbereich bis über die Höhe des gestreuten, zu verpressenden Vlieses erstreckt, wird in Folge des fehlenden Andruckes des Bandes in Richtung auf den Gleitbelag mit einer hohen Leckage zu rechnen sein, weil das Gleitmittel praktisch ungehindert an den seitlichen Rändern austreten kann.

Diese bekannte Presse ist in der Herstellung verhältnismäßig aufwendig. Außerdem ist in Folge des großen Durchmessers der Walze mit einer erheblichen Bauhöhe zu rechnen. Die vergleichsweise hohe Leckage ist schließlich unerwünscht. Zur Ausübung hoher Flächendrücke beispielsweise zum Fertigpressen ist sie ungeeignet.

Es ist weiterhin eine Presse bekannte (DE-OS 19 38 280). Diese weist am einlaufseitigen Ende der Presse Preßwalzen auf, um die die endlos umlaufenden Bänder herumgeführt sind. Jedes dieser Bänder umfaßt ein weiteres, endlos umlaufendes Plattenband, welches ebenfalls mittels zweier Umlenkwalzen umgelenkt wird. Die vordere dieser beiden, die Plattenbänder umlenkenden Umlenkwalzen bestimmen den Beginn einer weiteren Preßzone; in diesem Bereich verlaufen die Stahlbänder parallel zueinander. In dem in Transportrichtung davor liegenden Bereich wird von der vorderen Preßwalze des Stahlbandes bis zu Beginn der Plattenbänder der Preßspalt gebildet. Das Stahlband ist in diesem vorderen Preßbereich praktisch in einer einzigen Ebene angeordnet und rückseitig mittels eines Widerlagers abgestützt, das mit einem Gleitbelag aus einem Kunststoff versehen ist. Senkrecht zur Transportrichtung sind einzelne Bereiche des Gleitbelages mit einer quer verlaufenden Fuge voneinander abgetrennt. Außerdem ist eine quer zur Transportrichtung verlaufende Leiste im Bereich jeder Fuge vorgesehen. Der Fuge wird über Öffnungen ein unter Druck stehendes flüssiges Gleitmittel zugeführt.

Zwar ist im vorderen Preßbereich zur Abstützung des zwischen den Walzen gespannten Stahlbandes ein relativ einfaches Widerlager mit darauf angebrachtem Gleitbelag angeordnet, jedoch sind zusätzlich aufwendige Vorpresswalzen erforderlich. Trotz der Tatsache, daß im vorderen Preßbereich dieser bekannten Presse der Gleitbelag nur abstützende Funktion für das Stahlband besitzt, ergibt sich infolgedessen im Betrieb ein sehr hoher Reibungsbeiwert, so daß zusätzlich zu dem Stahlband im hinteren Preßbereich noch das Plattenband mit umlaufen muß, um die erforderliche Vorschubkraft überhaupt auf das Band aufbringen zu können, wobei durch das Plattenband allerdings die Maßhaltigkeit der herzustellenden Platten vergrößert werden kann.

Es ist ferner eine gattungsgemäße Presse gemäß dem Oberbegriffs des Hauptanspruchs bekannte (US-PS 3,215,065), die ohne die aufwendigen, angetriebenen mechanischen Hilfsmittel wie Plattenband oder Preßwalze auskommt.

Allerdings weist auch der Gleitbelag dieser bekannten Presse sich senkrecht zur Transportrichtung und über die gesamte Breite des Belags erstreckende Fugen auf, der über längsverlaufende Kanäle ein flüssiges Gleitmittel zugeführt wird.

Es hat sich jedoch herausgestellt, daß mit diesen bekannten kontinuierlich arbeitenden Pressen keine guten Reibungsbeiwerte damit auch keine großen Preßdrücke erzielt werden können.

Der Erfindung liegt die Aufgabe zugrunde, eine Presse mit geringer Baugröße und gutem Wirkungsgrad bei gleichzeitig ausgezeichneter Güte der bearbeiteten Plattenbahn auszubilden.

Diese Aufgabe wird durch den Gegenstand des Anspruch 1 gelöst.

Im Gegensatz zu senkrecht zur Transportrichtung verlaufenden Nuten beim Stand der Technik ermöglichen es die im Gleitbelag vorhandenen Öffnungen, nicht nur den gesamten Preßbereich sicher zu schmieren, sondern auch einen geringeren Druck des Gleitmittels bei gleichzeitig optimalem Gleitmitteldurchsatz auszuüben, um wesentlich geringere Reibwerte und auf diese Weise hohe Durchsatzleistungen sowie eine Senkung der erforderlichen Antriebsenergie für die Presse zu ermöglichen. Von erfindungswesentlicher Bedeutung sind außerdem im Bereich um jede Öffnung des Gleitbelags gelegene gleitmittel taschen, die in Folge der Transportgeschwindigkeit des endlos umlaufenden Bandes mitwandern, was in ganz überraschender Weise zu einem ausgesprochen extrem kleinen Reibungsbeiwert führt. Dem gegenüber sollen beim Stand der Technik die quer angeordneten Leisten gerade verhindern, daß das Gleitmittel von dem Band wegtransportiert wird, so daß im Gegensatz zur Lehre der Erfindung das dortige Gleitmittel im Bereich der Nut nur unter einem statischen Druck steht, wodurch aber kein Durchsatz einer bestimmten Menge erzielbar ist. Als Vorteil kommt hinzu, daß wegen des höhreren Gleitmitteldurchsatzes ohne weiteres eine hinreichend große Wärmemenge übertragen werden kann, wenn das Gleitmittel zuvor auf eine bestimmte Temperatur aufgeheizt wird, so daß die über das Band abgegebene Wärmemenge in das zu verpressende Vlies zum Aufwärmen und/oder Abbinden des Bindemittels eingeht, was die Güte und

die Maßhaltigkeit der herzustellenden Platte günstig beeinflußt. Es ist sogar besonders vorteilhaft, die Gleitbeläge nebst Widerlager modular sowie nachrüstbar aufzubauen; in diesem Fall kann eine Stoßfuge, jedoch keine Trennfuge entstehen (wenn unter Aneinanderreihung der einzelnen modularen Teile der unterbrechungslose Gleitbelag des Preßbereichs gebildet wird), durch die die Gleitfähigkeit im Preßspalt unstetig und gewissermaßen abrupt beendet würde. Außerdem hat sicher erstaunlicherweise des weiteren herausgestellt, daß ohne allzu groß bemessene Antriebswalzen dennoch genügend Haftreibung an der Oberfläche der Walzen aufgebracht wird, um die Zugkraft auf die Rückseite des Bandes zu übertragen, welche zuvor mit dem flüssigen Gleitmittel geschmiert worden ist. Ebenso ist überraschend, daß sich durch die erfindungsgemäße Lehre ein-solch stabiler Gleitfilm bzw. Gleitdruckfilm ausbildet, welcher abweichend von den Erkenntnissen aus dem Stand der Technik (DE-PS 24 00 762) keinen Klebeeffekt hervorruft.

In vorteilhafter Ausgestaltung der Erfindung werden jeder Nut eine in Transportrichtung hintere und eine in Transportrichtung vordere Öffnung zugeordnet, durch die das Gleitmittel zu- bzw. abgeführt werden können, so daß bei ausreichendem Druck nicht nur ein stabiler Gleitfilm zwischen dem an die Ränder der Nut seitlich angrenzenden Vorsprüngen und der Rückseite des endlos umlaufenden Bandes, sondern zugleich eine durch das Gleitmittel herbeitransportierte ausreichende Wärmemenge für das zu verpressende Vlies bereitgestellt werden kann; im letzteren Fall wird das Gleitmittel mit hoher Fördergeschwindigkeit im Kreislauf geführt. Die Breite und Tiefe der Nut sind hinsichtlich der Fördergeschwindigkeit des Gleitmittels bemessen, vorzugsweise jedoch wesentlich breiter als tief ausgebildet, so daß das durch jede Nut strömende Gleitmittel an einer relativ großen Fläche auf der Rückseite des Bandes zwecks Wärmeübertragung vorbeiströmt. Andererseits darf eine bestimmte Maximalbreite der Nut nicht überschritten werden, so daß der in jeder Nut herrschende und von dem Gleitmittel aufgebrachte Druck gegen die Rückseite des endlos umlaufenden Bandes dann nicht mehr verhindern könnte, daß sich dieses im Bereich dieser Nut in Richtung auf den Gleitbelag durchbiegt.

Durch die Erfindung ist also aufgrund der guten Reibungsbeiwerte ein hoher Durchsatz bei gleichzeitig nahezu ideal gleichmäßigem Flächendruck auf das Vlies bei zugleich einfacherem und unkomplizierten Aufbau der Presse sichergestellt, zugleich weisen die hergestellten Platten gute bis sehr gute Dickentoleranz auf. Die erfindungsgemäße Presse ist also preisgünstiger herstellbar und ergibt wegen ihres größeren Wirkungsgrades niedrigere Betriebskosten.

Zweckmäßige Ausgestaltungen und Weiterbildungen der Erfindung sind in den Unteransprüchen gekennzeichnet.

Weitere Merkmale, Einzelheiten und Vorteile der Erfindung ergeben sich aus der nachfolgenden Beschreibung der in der Zeichnung dargestellten, bevorzugten Ausführungsformen. Es zeigt:
Figur 1 einen schematischen Längsschnitt durch eine erfindungsgemäße Presse;
Figur 2 einen Schnitt 11-11 gemäß Figur 1;
Figur 3 einen Schnitt 111-111 gemäß Figur 2;
Figur 4 eine Einzelheit IV gemäß Figur 3;
Figur 5 einen Schnitt V-V gemäß Figur 2 und
Figur 6 eine zu Figur 2 alternative Ausführungsform gemäß der Erfindung.

Die in Figur 1 dargestellte, kontinuierlich arbeitende Presse weist ein oberes endlos umlaufendes Band 5 sowie ein weiteres endlos umlaufendes unteres Band 6 auf, zwischen denen das Vlies 7 (Figur 3 und 4) gemäß Richtungspfeil 8 bei gleichzeitigem Vor- und Hauptpressen sowie Kalibrieren transportiert wird. Auf der dem Vlies abgewandten Rückseite 9 der Bänder 5, 6, liegt im gesamten Preßbereich 10, die aus einem Vorpreßbereich 11 und einem Hauptpreßbereich sowie Kalibrierbereich 12 besteht, ein Gleitbelag 13 an, der beispielsweise ein auf das Widerlager 14 im Preßbereich 10 aufvulkanisierter Gummi sein kann. Die Gleitbeläge 13 im Vorpreßbereich sind winklig zueinander unter Bildung des Preßspaltes angeordnet, wie schematisch in Figur 1 bezeigt ist. Es können bereichsweise modulare Gleitbelagseinheiten eingesetzt werden, die winkelmäßig gegeneinander versetzt in Transportrichtung 8 des Bandes aufeinanderfolgen, bis sie im Hauptpreßbereich parallel zueinander verlaufen. Auch ist es möglich, daß der Gleitbelag 13 im Vorpreßbereich stetig kontinuierlich bis zu Beginn des Hauptpreßbereichs 12 gekrümmt ist.

Der Gleitbelag 13 ist in Figur 2 in Drausicht näher dargestellt. Es erstreckt sich über die gesamte Breite 15 sowie Länge des gesamten Preßbereichs, wovon lediglich der Fertigpreßbereich sowie Kalibrierbereich 12 gezeigt ist. Im die Bezug auf die Transportrichtung 8 vorderen Bereich ist eine Öffnung 16, in dem auf die Transportrichtung 8 hinteren Bereich ist eine Öffnung 20 vorgesehen, die einander diagonal gegenüberliegen. Beide Öffnungen 16, 20 münden in je eine Nut 19. Zwischen diesen beiden äußeren Nuten sind jedoch eine Vielzahl zueinander paralleler weiterer Nuten vorgesehen, wobei je zwei zueinander benachbarte Nuten über eine Verbindungsnut 21 miteinander verbunden sind. In Figur 2 ist zur besseren Darstellung und zum vereinfachten Verständnis eine den gesamten Preßbereich umgebende Dichtung nicht dargestellt. Die beiden Öffnungen 16, 20 sind mit Abstand von der seitlichen Begrenzung des Gleitbelags 13 angeordnet und erstrecken sich auch nicht bis dort hin. Über die Öffnungen 16,20,22 wird das Gleitmittel dann der Gleitfläche 13 zugeführt, der zumindest bereichsweise eine mikrofeine oder größere Porösität aufweist.

Ferner ist eine Gruppe 19' von mehreren, zueinander parallel verlaufender Nuten 19 vorgesehen, wobei in Transportrichtung 8 mehrere Gruppen 19' von Nuten 19 so hintereinander angeordnet sein können, daß sie mit mit Bezug auf die Transportrichtung 8 versetzt angeordnet sind.

Ferner sind die Nuten 19 der einen Gruppe 19' so versetzt, daß der Vorsprung zwischen den Nuten 19 der in Transportrichtung unmittelbar folgenden Gruppe 19' dazu fluchtend angeordnet sind. Die Breite der Nut 19 ist, wie aus der Zeichnung nicht direkt ersichtlich, größer als deren Tiefe und ist die in Transportrichtung 8 hintere Kante jeder Nut angefast. Jeder Nut 19 ist eine in Transportrichtung 8 vordere und hintere Öffnungen 16 bzw. 20 zugeordnet, durch die das Gleitmittel im Kreislauf zu- bzw. abgeführt wird. Vordere und hintere Öffnungen 16, 20 sind ferner mit Bezug auf die Transportrichtung 8 auf verschiedenen Seiten des Preßbereichs angeordnet. Je zwei zueinander benachbarte Nuten 19 einer Gruppe 19' weist eine Verbindungsnut 21 auf.

Die zwei äußeren Nuten 19 jeder Gruppe 19' weisen vom seitlichen Rand des Preßbereichs etwa je einen halb so großen Abstand als voneinander auf. Hierbei entspricht der Abstand von dem in Transportrichtung hintersten Ende der Nuten 19 etwa dem Abstand von der seitlichen Begrenzung.

Der Gleitbelag 13 mit mikrofeiner oder größerer Porösität ist als elastischer Kunststoff elastisch schubverformbar und erstreckt sich im jeweiligen Preßbereich über seine in Transportrichtung 8 des Bandes (5, 6) betrachtete Länge ohne Unterbrechungen einstückig.

Der gesamte, etwa rechteckförmige Preßbereich (10, 15) bzw. der Gleitbelag 13 ist von einer insgesamt einstückig ausgebildeten, den gesamten Preßbereich umgebenden Dichtung 23 ebenfalls rechteckförmig umgeben. Diese Dichtung besteht aus einem elastischen Kunststoff und weist einen Dichtungsblock 24 mit einer Öffnung 25 zur Aufnahme einer Schraube 26 auf, die in einen Halteblock 27 eingeschraubt ist. Der Kopf der Schraube kommt hierbei an einer einvulkanisierten Unterlagscheibe oder einem Flacheisen 28 mit entsprechenden Einschraublöchern zur Anlage, so daß die Dichtung insgesamt flächig an den Halteblock 27 angedrückt wird. In Richtung auf den Preßbereich erstreckt sich von dem Dichtungsblock 24 eine Lippe 29 mit einer Dichtkante 30, der an der Unterseite 9 des Bandes 6 zur Anlage kommt. Diese Lippe 29 wird mittels eines als Kunststoffband ausgebildeten Gegendrucklagers 31 dicht an die Unterseite 9 des Bandes 6 angedrückt und ist in einer Nut eines insgesamt mit 32 bezeichneten Halters eingesetzt, der einen schematisch angedeuteten Durchlaß 33 zu einer insgesamt mit 34 bezeichneten Sammelnut aufweist (Fig. 4).

In Figur 3 ist die erfindungsgemäß ebenfalls als modulare Einheit ausbildbare Einrichtung zum Nachrüsten bekannter kontinuierlicher Pressen im schematischen Querschnitt dargestellt. Es ist aus dieser Darstellung noch ersichtlich, daß das obere Band 5 breiter als das untere Band 6 ausgebildet ist und auf seiner Unterseite einen an dieser anliegenden Abstreifer 36 aufweist, der über die Seitenkante des Bandes kriechendes Öl abstreift. Die beiden Widerlager 14 sowie Halteblöcke 27 bzw. 32 für die Dichtung bzw. das Gegendrucklager 31 sind an einer insgesamt mit 38 bezeichneten Halteplatte festgelegt, die hier bei seitlich anzubringenden Zu- und Ablaufanschlüsse für das Gleitmittel sind aus Gründen einfacherer zeichnerischer Darstellung weggelassen worden. Die beiden Halteplatten 38 sind über Verbindungsstücke 39 miteinander verbunden, so daß diese Einheit insgesamt in andere kontinuierlich arbeitende Pressen mit einem Minimum an Zeit-und Arbeitsaufwand sowie Anpassungsarbeiten einsetzbar ist.

Figur 5 zeigt einen Teilschnitt gemäß Figur 2. Auf die Halteplatte 38 wird der Gleitbelag 13 unter Bildung der Nuten 19 und der sie verbindenden Verbindungsnuten 21 einer Gruppe 19' aufvulkanisiert. Zum Anschluß an den Gleitmittelkreislauf kann um die Öffnung 16 und 20 ein spezielles, in Figur 5 schematisch mit 40 bezeichnetes Anschlußstück vorgesehen sein, das hier nicht näher beschrieben wird.

Figur 6 zeigt eine zu Figur 2 alternative Ausführungsform die vereinfacht dargestellt ist und bezüglich der Längsebene spiegelsymmetrisch sein soll. In dem Gleitbelag 13 sind sich parallel zur Transportrichtung 8 erstreckende Nuten 19 vorgesehen, die durch eine in etwa halbkreisförmige Ausnehmung 41 in dem zur Transportrichtung 8 vorderen Ende miteinander verbunden sind. In dem halbkreisförmigen Bereich 41 mündet jeweils die Gleitmittelzuführöffnung 20. Die Gruppen 19' von Nuten 19 können entweder auf . einer Seite der Längsmittelebene angeordnet sein (Figur 6, obere Gruppe 19'), oder sie kann spiegelsymmetrisch zu der Längsmittelebene sein (Gruppe 19' in Figur 6, unten dargestellt).

Im Hauptpreß- sowie Kalibrierbereich sollen die Nuten nicht mehr als Dreiviertel, vorzugsweise nicht mehr als die Hälfte der gesamten Fläche des Preßbereichs einnehmen. Auch kann sich der Druck, unter welchem das Gleitmittel zugeführt wird, in Abhängigkeit von der vorzugsweise konstanten Breite jeder Nut sowie den Festigkeitseigenschaften des endlos umlaufenden Bandes und der Einsatzart der Presse (z.B. Vlies- oder Furnierpresse) bemessen.

## Patentansprüche

1. Kontinuierlich arbeitende Presse, vorzugsweise zum Herstellen und/oder Beschichten, Furnieren oder dergleichen einer ein- oder mehrlagigen Plattenbahn aus vorgefertigtem Material und/oder Rohmaterial, insbesondere aus einem mit mindestens einem Bindemittel versehenen, iignozeiiuiose- und/oder zellulosehaltige Teilchen wie Holzspäne, Holzfasern oder dergleichen aufweisenden Vlies, welches zwischen dem Obertrum eines unteren (6) und dem Untertrum eines oberen endlos mit vorgegebener Geschwindigkeit umlaufenden Bandes (5) aus vorzugsweise Stahl einläuft, wobei ein sich über die gesamte Breite des Preßbereichs (10) erstreckender, auf einem oberen und unteren Widerlager angebrachter Gleitbelag (13) vorgesehen ist, über welchem das einlaufende Band der Presse mit Hilfe eines unter Druck stehenden sowie flüssigen Gleitmittels gleitet, wobei sich der Gleitbelag (13) mindestens über den Hauptpreßbereich und den diesem nachgeordneten Kalibrierbereich (12) erstreckt, dadurch gekennzeichnet, daß das Gleitmittel der Gleitfläche des Gleitbelags (13) durch in diesem angebrachte, im Abstand zur seitlichen Begrenzung des Gleitbelags (13) angeordnete Öffnungen (16, 20, 22) zugeleitet wird, daß jede Öffnung (16, 20, 22) in zumindest eine Nut (19) im Gleitbelag mündet und daß die überwiegende Erstreckung jeder Nut (19) im wesentlichen parallel zur Transportrichtung (8) verläuft.

2. Presse nach Anspruch 1, dadurch gekennzeichnet, daß jede Öffnung mit Abstand von den seitlichen Rändern des Gleitbelags (13) in diesem mündet und daß das Gleitmittel in Abhängigkeit von dem im Betrieb entstehenden Gegendruck durch das Vlies sowie von der Transportgeschwindigkeit des Bandes steuerbar sowie in bestimmter Menge pro Zeiteinheit unter Druck den Öffnungen - erforderlichenfalls auf eine bestimmte Aufwärm- und/oder Aushärttemperatur für das Vlies aufgeheizt - zugeführt wird.

3. Presse nach Anspruch 1 oder 2, dadurch gekennzeichnet, daß sich der Gleitbelag (13) mindestens über den Hauptpreßbereich und dem diesen nachgeordneten Kalibrierbereich erstreckt und über seine in Transportrichtung (8) des Bandes (5, 6) betrachtete Länge vorgesehen ist.

4. Presse nach einem der Ansprüche 1 bis 3, dadurch gekennzeichnet, daß sich der Gleitbelag vom Vorpreß- bis zum Hauptpreß- oder Kalibrierbereich erstreckt.

5. Presse nach einem der Ansprüche 1 bis 4, dadurch gekennzeichnet, daß der Gleitbelag (13) zumindest bereichsweise eine mikrofeine oder Porösität aufweist.

6. Presse nach einem der Ansprüche 1 bis 5, dadurch gekennzeichnet, daß eine Gruppe (19') von mehreren und zueinander parallel verlaufende Nuten vorgesehen sind.

7. Presse nach einem der Ansprüche 1 bis 6, dadurch gekennzeichnet, daß in Transportrichtung (8) mehrere Gruppen (19') von Nuten (19) hintereinander angeordnet sind.

8. Presse nach Anspruch 7, dadurch gekennzeichnet, daß die hintereinander angeordneten Gruppen (19') von Nuten zueinander mit Bezug auf die Transportrichtung (8) versetzt angeordnet sind.

9. Presse nach Anspruch 8, dadurch gekennzeichnet, daß die Nuten (19) der einen Gruppe (19') so versetzt sind, daß der Vorsprung zwischen den Nuten (19) der in Transportrichtung unmittelbar folgenden Gruppe (19') dazu fluchtend angeordnet sind.

10. Presse nach einem der Ansprüche 1 bis 9, dadurch gekennzeichnet, daß die Breite jeder Nut (19) größer als deren Tiefe ist.

11. Presse nach Anspruch 10, dadurch gekennzeichnet, daß die in Transportrichtung (8) hintere Kante jeder Nut angefast ist.

12. Presse nach einem der Ansprüche 1 bis 11, dadurch gekennzeichnet, daß jeder Nut (19) eine in Transportrichtung (8) vordere (16) und eine in Transportrichtung (8) hintere Öffnung (20) zugeordnet ist, durch die das Gleitmittel im Kreislauf zu- und abgeführt wird.

13. Presse nach Anspruch 12, dadurch gekennzeichnet, daß die vordere und hintere Öffnung (16, 20) mit Bezug auf die Transportrichtung (8) auf verschiedenen Seiten des Preßbereichs angeordnet sind.

14. Presse nach einem der Ansprüche 1 bis 13, dadurch gekennzeichnet, daß jeder Gruppe (19') von Nuten (19) genau eine vordere und eine hintere Öffnung (16) bzw. (20) zugeordnet ist und je zwei zueinander benachbarte Nuten (19) einer Gruppe (19') eine Verbindungsnut (21) aufweist.

15. Presse nach einem der Ansprüche 1 bis 14, dadurch gekennzeichnet, daß der Gleitbelag (13) aus einem abriebfesten Kunststoff besteht.

16. Presse nach einem der Ansprüche 1 bis 15, dadurch gekennzeichnet, daß die zwei äußeren Nuten (19) jeder Gruppe (19') vom seitlichen Rand des Preßbereichs etwa je einen halb so großen Abstand als voneinander aufweisen.

17. Presse nach Anspruch 16, dadurch gekennzeichnet, daß der Abstand von dem in Transportrichtung hintersten Ende der Nuten (19) etwa dem Abstand von der seitlichen Begrenzung entspricht.

18. Presse nach einem der Ansprüche 1 bis 17, dadurch gekennzeichnet, daß sie in Transportrichtung (8) am (vorderen) Beginn der Preßbereichs (10) eines sich quer über dessen gesamte Breite erstreckende Dichtung vorgesehen ist, die an der Rückseite des Bandes (5, 6) fest anliegt.

19. Presse nach einem der Ansprüche 1 bis 18, dadurch gekennzeichnet, daß in Transportrichtung (8) am (hinteren) Ende des Preßbereichs (10) eine sich quer über dessen gesamte Breite erstreckende Dichtung (23) vorgesehen ist.

20. Presse nach einem der Ansprüche 1 bis 19, dadurch gekennzeichnet, daß parallel zur Transportrichtung (8) an jeder Seite des Preßbereichs (10) eine Dichtung (23) angebracht ist.

21. Presse nach einem der Ansprüche 18 bis 20, dadurch gekennzeichnet, daß die Dichtungen (23) als den gesamten Preßbereich (10) stückig umfassend ausgebildet sind.

22. Presse nach einem der Ansprüche 18 bis 21, dadurch gekennzeichnet, daß die Dichtungen (23) aus einem Block (24) aus elastischem Kunststoff bestehen, an den sich eine Lippe (29) mit einer Dichtkante (30) anschließt.

23. Presse nach Anspruch 22, dadurch gekennzeichnet, daß die Lippe mittels eines Gegendrucklagers (31) gegen das Band (5, 6) angedrückt ist.

24. Presse nach Anspruch 23, dadurch gekennzeichnet, daß das Gegendrucklager (31) ein Kunststoffband ist, welches in einer Nut eines Halters (32) eingelegt ist.

25. Presse nach Anspruch 24, dadurch gekennzeichnet, daß der Halter (32) Durchlässe (33) für das seitliche an dem Band (5, 6) austretende sowie das von der Dichtkante (30) der Lippe (29) zurückgehaltene Gleitmittel aufweist und diese Leckage abgesaugt wird.

26. Presse nach einem der Ansprüche 1 bis 25, dadurch gekennzeichnet, daß das obere Band (5) breiter als das untere Band (6) ausgebildet ist und daß an den beiden seitlichen Rändern der Vorderseite des oberen Bandes (5) Abstreifer (36) angebracht sind.

27. Presse nach einem der Ansprüche 1 bis 26, dadurch gekennzeichnet, daß das Gleitmittel Öl ist.

28. Presse nach Anspruch 27, dadurch gekennzeichnet, daß das Öl legiert ist.

29. Presse nach einem der Ansprüche 1 bis 28, dadurch gekennzeichnet, daß der Gleitbelag (13) auf das Widerlager (14) aufvulkanisiert ist.

30. Presse nach einem der Ansprüche 1 bis 29, dadurch gekennzeichnet, daß der Gleitbelag (13) zumindest bereichsweise elastisch schubverformbar ist.

31. Presse nach Anspruch 30, dadurch gekennzeichnet, daß derGleitbelag als elastischer Kunststoff ausgebildet ist.

32. Presse nach einem der Ansprüche 1 bis 31, dadurch gekennzeichnet, daß im jeweiligen Preßbereich sich der Gleitbelag (13) über seine in Transportrichtung (8) des Bandes (5,6) betrachtete Länge ohne Unterbrechungen einstückig erstreckt.

33. Presse nach einem der Ansprüche 1 bis 31, dadurch gekennzeichnet, daß der Gleitbelag (13) im jeweiligen Preßbereich aus aneinanderstoßenden Abschnitten modularer Einheiten ohne Trennfuge gebildet ist.

## Revendications

1. Presse fonctionnant en continu, de préférence pour la fabrication et/ou le revêtement, le placage ou des opérations similaires afférentes à une nappe rigide mono ou multicouche faite en matériau préfabriqué et/ou en matière première, en particulier en une nappe de particules lignocellu- losiques et/ou contenant de la cellulose telles que des copeaux de bois, des fibres de bois ou analogues, contenant au moins un produit liant, nappe qui pénètre entre la partie supérieure d'une bande inférieure (6) et la partie inférieure d'une bande supérieure (5), de préférence en acier, sans fin, et tournant à une vitesse prédéterminée, une garniture de glissement (13) fixée sur un contre-palier supérieur et inférieur étant prévue et s'étendant sur toute la largeur de la zone de pression (10), la bande entrant dans la presse, glissant sur cette garniture de glissement grâce à un liquide anti-friction sous pression, la garniture de glissement (13) s'étendant au moins sur la zone principale sous pression et la zone de calibrage qui lui fait suite, caractérisée par le fait que le liquide anti-friction est amené à la surface de glissement de la garniture (13) à travers des orifices (16, 20, 22) pratiqués dans ladite garniture en vue de la délimiter latéralement, et par le fait que chaque orifice (16, 20, 22) débouche dans au moins une rainure (19) dans la garniture de glissement et par le fait que la plus grande partie de chaque rainure (19) s'étend sensiblement parallèlement à la direction du transport (8).

2. Presse fonctionnant en continu selon la revendication 1, caractérisée par le fait que chaque orifice à une certaine distance des bords latéraux de la garniture (13) débouche dans cette garniture et par le fait que le liquide anti-friction est réglable en fonction de la contre-pression se produisant en service du fait de la nappe ainsi que de la vitesse de transport de la bande et qu'il est amené aux orifices en une quantité déterminée par unité de temps sous pression - le cas échéant après avoir été porté à une température déterminée afin de réchauffer et/ou de durcir la nappe.

3. Presse selon la revendication 1 ou 2, caractérisée par le fait que la garniture de glissement (13) s'étend au moins sur la zone principale de pression et sur la zone de calibrage qui lui fait suite, et qu'elle est prévue sur la longueur de cette zone, considérée dans la direction (8) du transport de la bande (5, 6).

4. Presse selon l'une des revendications 1 à 3, caractérisée par le fait que la garniture de glissement s'étend de la zone de pression initiâlejusqu'à la zone de pression principale ou zone de calibrage.

5. Presse selon l'une des revendications 1 à 4, caractérisée par le fait que la garniture de glissement (13) présente, au moins dans certaines parties, une porosité microfine ou plus grossière.

6. Presse selon l'une des revendications 1 à 5, caractérisée par le fait qu'il est prévu un groupe (19') de plusieurs rainures réciproquement parallèles.

7. Presse selon l'une des revendications 1 à 6, caractérisée par le fait que dans le sens du transport (8) plusieurs groupes (19') de rainures (19) sont disposés les uns après les autres.

8. Presse selon la revendication 7, caractérisée par le fait que les groupes (19') de rainures disposés les uns après les autres sont disposés obliquement par rapport au sens du transport (8).

9. Presse selon la revendication 8, caractérisée par le fait que les rainures (19) de l'un des groupes (19') sont placées obliquement de telle sorte que la partie en saillie entre les rainures (19) du groupe (19') immédiatement suivant, soit alignée sur les rainures (19) du premier groupe (19').

10. Presse selon l'une des revendications 1 à 9, caractérisée par le fait que la largeur de chaque rainure (19) est supérieure à sa profondeur.

11. Presse selon la revendication 10, caractérisée par le fait que l'arête arrière, vue dans le sens du transport (8) de chaque rainure, est biseautée.

12. Presse selon l'une des revendications 1 à 11, caractérisée par le fait qu'à chaque rainure (19) sont associés à un orifice avant (16) vu dans le sens du transport et un orifice arrière (20) vu dans le sens du transport, le liquide anti-friction entrant et sortant du circuit à travers ces orifices.

13. Presse selon la revendication 12, caractérisée par le fait que les orifices avant et arrière (16, 20) sont disposés, par rapport au sens du transport (8), sur différents côtés de la zone de pression.

14. Presse selon l'une des revendications 1 à 13, caractérisée par le fait qu'à chaque groupe (19') de rainures (19) est associé avec précision un orifice avant (16) et un orifice arrière (20) et par le fait que respectivement deux rainures adjacentes (19) d'un groupe (19') présentent une rainure de liaison (21).

15. Presse selon l'une de revendications 1 à 14, caractérisée par le fait que la garniture de glissement (13) est constituée en une matière plastique résistante aux abrasions.

16. Presse selon l'une des revendications 1 à 15, caractérisée par le fait que les deux rainures extérieures (19) de chaque groupe (19') sont placées à une distance du bord latéral de la zone de pression égale à environ la moitié de leur distance mutuelle.

17. Presse selon la revendication 16, caractérisée par le fait que la distance de l'extrémité arrière, vue dans la direction du transport des rainures (19) correspond approximativement à la distance de la délimitation latérale.

18. Presse selon l'une des revendications 1 à 17, caractérisée par le fait que, vu dans le sens du transport (8) est prévu, sur la partie (avant) de la zone de pression (10), un joint s'étendant sur la largeur totale de ladite zone de pression, joint qui s'applique de manière étanche sur le côté arrière de la bande (5, 6).

19. Presse selon l'une des revendications 1 à 18, caractérisée par le fait que, vu dans le sens du transport (8), à l'extrémité (arrière) de la zone de pression (10) est prévu un joint (23) s'étendant transversalement sur la largeur totale de ladite zone de pression.

20. Presse selon l'une des revendications 1 à 19, caractérisée par le fait que parallèlement au sens du transport (8) un joint (23) est fixé sur chaque côté de la zone de pression (10).

21. Presse selon l'une des revendications 18 à 20, caractérisée par le fait que les joints (23) sont réalisés de manière à entourer l'ensemble de la zone de pression (10).

22. Presse selon l'une des revendications 18 à 21, caractérisée par le fait que les joints (23) sont constitués d'un bloc (24) en matière plastique élastique sur lequel se raccorde une lèvre (29) comportant une arête d'étanchéité (30).

23. Presse selon la revendication 22, caractérisée par le fait que la lèvre est serrée contre la bande (5, 6) au moyen d'un contre-palier (31).

24. Presse selon la revendication 23, caractérisée par le fait que le contre-palier (31) est une bande en matière plastique qui est insérée dans une rainure d'un support (32).

25. Presse selon la revendication 24, caractérisée par le fait que le support (32) présente des passages (33) pour le fluide anti-friction sortant sur le côté de la bande (5, 6) ainsi que pour celui retenu par l'arête d'étanchéité (30) de la lèvre (29) et par le fait que ces fuites de liquide sont aspirées.

26. Presse selon l'une des revendications 1 à 25, caractérisée par le fait que la bande supérieure (5) est plus large que la bande inférieure (6) et que sur les deux bords latéraux du côté avant de la bande supérieure (5) sont disposés des racleurs (36).

27. Presse selon l'une des revendications 1 à 26, caractérisée par le fait que le liquide anti-friction est de l'huile.

28. Presse selon la revendication 27, caractérisée par le fait que l'huile contient des additifs.

29. Presse selon l'une des revendications 1 à 28, caractérisée par le fait que la garniture de glissement (13) est fixée par vulcanisation sur l'appui (14).

30. Presse selon l'une des revendications 1 à 29, caractérisée par le fait que la garniture (13) est, au moins dans certaines parties, élastiquement déformable.

31. Presse selon la revendication 30, caractérisée par le fait que la garniture de glissement est réalisée en une matière plastique élastique.

32. Presse selon l'une des revendications 1 à 31, caractérisée par le fait que dans la zone respective de pression, la garniture (13) s'étend en un seul morceau sans interruption sur toute sa longueur prise en considération pour le sens du transport (8) de la bande (5, 6).

33. Presse selon l'une de revendications 1 à 31, caractérisée par le fait que la garniture (13) est réalisée, dans la zone de pression respective, en modules constitués de morceaux placés bout à bout sans joint de séparation.

## Claims

1. A continuously operating press, preferably for the manufacturing and/or coating, veneering or the like of a single- or multi-layer continuous sheet material which comprises prefabricated material and/or raw material, more particularly made of a flow provided with at least one adhesive medium, and having lignocellulose particles and/or particles containing cellulose, such as wood chips, wood fibres etc., said flow entering between the upper strand of a lower belt (6) and the lower strand of an upper belt (5) the latter rotating endlessly at a predetermined speed and preferably made of steel, in which there is provided a slide layer (13) which extends over the whole width of the press area (10) and is arranged on an upper and lower support against which the incoming material to the press slides, lubricated with the aid of a fluid lubricant which is under pressure, the slide layer (13) extending at least over the main press area and over the calibrating area (12) associated therewith, characterised in that the lubricant is fed to the lubricant surface of the slide layer (13) through openings (16, 20, 22) which are arranged in the layer and are spaced from the side limits of the slide layer (13), that each opening (16, 20, 22) opens into at least one groove (19) in the slide layer, and that most of the expanse of each groove (19) is substantially parallel to the direction of transportation (8).

2. A press according to claim 1, characterised in that each opening (16, 20, 22) opens into the slide layer (13) at a spacing from the lateral edges thereof, and that the lubricant is guided to the openings controlled in dependence on the counterpressure occurring in the flow during operation and on the speed of the sheet material - and if necessary is heated to a specific heating and/or hardening temperature for the flow.

3. A press according to any one of claims 1 to 2, characterised in that the slide layer (13) extends at least over the main press area and the calibrating area associated therewith and is provided over its length as seen in the direction (8) of transportation of the belt (5, 6).

4. A press according to any one of claims 1 to 3, characterised in that the slide layer extends from the initial pressing to the main pressing or calibrating area.

5. A press according to any one of claims 1 to 4, characterised in that the slide layer (13) is micro fine or porous at least in some area.

6. A press according to any one of claims 1 to 5, characterised in that a group (19') of several parallel grooves is provided.

7. A press according to any one of claims 1 to 6, characterised in that several groups (19') of grooves (19) are arranged one after another in the direction (8) of transportation.

8. A press according to claim 7, characterised in that the groups (19') of grooves arranged one after another are offset with respect to each other in relation to the transport direction (8).

9. A press according to claim 8, characterised in that the grooves (19) of one group (19') are so offset that the lands between the grooves (19) are in alignment with the immediately following group (19') in the transport direction.

10. A press according to any one of claims 1 to 9, characterised in that the width of each groove (19) is larger than its depth.

11. A press according to claim 10, characterised in that the back edge of each groove, in the transport direction (8), is chamfered.

12. A press according to any one of claims 1 to 11, characterised in that a front opening (16), in the transport direction (8), and a back opening (20), in the transport direction (8), is associated with each groove (19) and the lubricant means is circulated in and out through them.

13. A press according to claim 12, characterised in that the front and back openings (16, 20) in relation to the transport direction (8) are arranged on different sides of the pressing area.

14. A press according to any one of claims 1 to 13, characterised in that just one front and one back opening (16), (20) respectively is associated with each group (19') of grooves (19) and each adjacent pair of grooves (19) of a group (19') has a connecting channel (21).

15. A press according to any one of claims 1 to 14, characterised in that the slide layer (13) comprises non-abrasive plastics.

16. A press according to any one of claims 1 to 15, characterised in that the distance between the two outer grooves (19) of each group (19') from the side edge of the pressing area is about half their distance from each other.

17. A press according to claim 16, characterised in that the distance from the farthest back end of the grooves (19), in the transport direction, approximately corresponds to the distance from the side limit.

18. A press according to any one of claims 1 to 17, characterised in that it is provided, at the (front) beginning of the pressing area (10), in the transport direction (8), with a seal extending transversely across the entire width of the pressing area (10), said seal firmly abutting the back of the belt (5, 6).

19. A press according to any one of claims 1 to 18, characterised in that a seal (23) which extends transversely over the entire width of the pressing area (10) is provided, in the transport direction (8), at the (back) end of the said pressing area (10).

20. A press according to any one of claims 1 to 19, characterised in that a seal (23) is arranged parallel to the transport direction (8) on each side of the pressing area (10).

21. A press according to any one of claims 18 to 20, characterised in that the seals (23) enclose non-continuously the whole pressing area (10).

22. A press according to any one of claims 18 to 21, characterised in that the seals (23) comprise a block (24) made of resilient plastics, to which is connected a lip (29) with a sealing edge (30).

23. A press according to claim 22, characterised in that the lip is pressed against the belt (5, 6) by means of a counter pressure bearing (31).

24. A press according to claim 23, characterised in that the counter pressure bearing (31) is a plastics strip which is placed in a groove of a holder (32).

25. A press according to claim 24, characterised in that the holder (32) has passages (33) for the lubricant which comes out laterally on the belt (5, 6) and which is held back by the sealing edge (30) of the lip (29), and this leakage is removed by suction.

26. A press according to any one of claims 1 to 25, characterised in that the upper belt (5) is made wider than the lower belt (6) and that strippers (36) are arranged on both lateral edges of the front face of the upper belt (5).

27. A press according to any one of claims 1 to 26, characterised in that the lubricant is an oil.

28. A press according to claim 27, characterised in that the oil is a mixture.

29. A press according to any one of claims 1 to 28, characterised in that the slide layer (13) is vulcanised on to the support (14).

30. A press according to any one of claims 1 to 29, characterised in that at least in some areas the slide layer (13) may be resiliently deformed by pressure.

31. A press according to claim 30, characterised in that the slide layer is made as a resilient plastics.

32. A press according to any one of claims 1 to 31, characterised in that in the respective pressing area the slide layer (13) extends in one place without interruption over its length as seen in the transport direction (8) of the belt (5, 6).

33. A press according to any one of claims 1 to 31, characterised in that the slide layer (13) is formed in its respective pressing area from abutting portions of modular units without a separating line.
